# FASCICULE DE BREVET EUROPEEN

(11) **EP 0 045 759 B1**
(45) Date de publication et mention de la délivrance du brevet: **15.08.1984**
(21) Numéro de dépôt: 81900432.6
(22) Date de dépôt: 17.02.1981
(51) Int. Cl.: D03C 3/20, D03C 3/24

(54) **DISPOSITIF PERFECTIONNE D'OUVERTURE DU PAS SUR UN METIER A TISSER**
EINRICHTUNG ZUM ÖFFNEN DES FACHES AN EINER WEBMASCHINE
IMPROVED DEVICE FOR THE OPENING OF THE PITCH ON A LOOM

(30) Priorité: 22.02.1980 FR 8004281
(43) Date de publication de la demande: 17.02.1982
(73) Titulaire: VERDOL S.A., F-69643 Caluire Cedex (FR)
(72) Inventeur: SAGE, Paul, F-69006 Lyon (FR)
(74) Mandataire: Karmin, Roger
(86) Numéro de dépôt international: FR8100019
(87) Numéro de publication internationale: WO8102434

## Description

La présente invention est relative à des perfectionnements apportés aux dispositifs d'ouverture du pas d'un métier pour tissus façonnés et plus particulièrement, bien que non exclusivement, pour des étoffes de soie.

On sait que pour réaliser des tissus à motifs très larges et à densité importante de fils en chaîne tels que les tableaux, tapisseries ou autres gra- vues, on utilise jusqu'à présent des métiers manuels. Cette méthode de fabrication entraîne évidemment des frais considérables de main d'oeuvre et des délais de fabrication très longs.

Si l'on désire fabriquer de tels tissus sur des métiers mécanisés, il est nécessaire de prévoir un nombre important de mécaniques usuelles Jacquard ou Verdol susceptibles d'ouvrir le pas pour permettre le passage des fils de trame ou duites. Si l'on envisage la fabrication d'un tissu comportant 10000 fils de chaîne pour un métier de 140 cm de large, la commande des lisses propres à ouvrir le pas devra être faite par un nombre de mécaniques variant entre 8 et 10. On comprend aisément qu'un tel nombre de ces dispositifs ne soit pas compatible avec l'espace disponible au-dessus d'un métier de 140 cm de large et qu'en plus la commande synchronisée de ces mécaniques ne pourrait être obtenue qu'au prix d'une installation complexe. Enfin le coût d'un tel aménagement serait prohibitif.

Les perfectionnements qui font l'objet de la présente invention visent à permettre la réalisation d'un dispositif de commande des fils de chaîne sur un métier à tisser en vue d'opérer l'ouverture du pas à partir d'une information provenant d'un papier perforé, d'une bande magnétique ou analogue dont l'encombrement soit réduit de manière qu'il puisse commander un nombre très important de lisses disposées verticalement les unes près des autres, son prix de revient demeurant assez bas.

L'invention vise encore un dispositif du genre en question qui puisse être divisé en modules séparables les uns des autres de telle sorte que si la densité de fils en chaîne du tissu est réduite il soit possible d'éliminer un certain nombre de modules sans avoir à démonter tout le harnais. Lorsque par exemple un module sur deux est démonté ou tout au moins éliminé, les lisses ne présentent pas toutes une orientation verticale, elles sont au contraire légèrement obliques mais sans que cette inclinaison joue un rôle défavorable par rapport à la foule en position ouverte.

Etant donné que les tissus façonnés qu'on envisage de fabriquer de manière mécanisée sont généralement établis à partir de fils fins et de matières délicates telles que la soie, il est nécessaire de diminuer au maximum la tension de ces fils au moment de l'ouverture du pas afin d'éviter des déformations permanentes. Pour ce faire, on utilise le système de lève et baisse c'est-à-dire qu'une nappe de fils de chaîne est levée tandis que les autres fils sont abaissés d'une même quantité égale à la demi-hauteur de la foule. On peut ainsi obtenir des tissus façonnés de haute qualité du fait que les courses de baisse et de lève étant égales tous les fils subissent la même tension.

Il est connu par le document FR-A-1 554 517 un dispositif de commande des fils de chaîne d'un métier à tisser en vue d'opérer l'ouverture du pas par l'intermédiaire de lisses à partir d'une information donnée par un papier perforé ou analogue (jacquard) du genre comprenant un mécanisme de sélection de lames associées aux lisses qui sont rappelées élastiquement, dans lequel dispositif les lames traversent un premier élément pourvu de barrettes ainsi qu'un second plateau muni de perforations, ces lames portant chacune un sabot et un crochet, ledit sabot venant en appui contre le plateau de manière que la translation de celui-ci entraîne la descente des lisses, tandis que les barrettes du premier élément saisissent les crochets des lames sélectionnées, des moyens étant prévus pour faire échapper les crochets des lames non sélectionnées.

Il est également connu par le document DE-A-1 906109 un dispositif pour l'ouverture du pas sur un métier à tisser, comprenant des tiges traversant des plateaux et qui comportent des talons latéraux. L'ensemble est déplaçable axialement afin que des talons et des entailles desdites tiges coopèrent avec les crochets et des systèmes d'immobilisation à doigt élastique.

Conformément à l'invention, le premier plateau se déplace en sens opposé du second, la déformation des lames élastiques entre le second plateau et un sommier qu'elles traversent aussi afin d'être maintenues entre ceux-ci, provoquant l'échappement des crochets des lames non sélectionnées par rapport aux barrettes de manière que ces lames se déplacent avec le second plateau grâce à l'appui élastique de leurs sabots sur ledit plateau tandis que l'absence de déformation des lames entraîne la saisie de leurs crochets par les barrettes correspondantes, de sorte que respectivement les lisses non sélectionnées s'abaissent et que les autres s'élèvent.

Le dessin annexé, donné à titre d'exemple, permettra de mieux comprendre l'invention, les caractéristiques qu'elle présente et les avantages qu'elle est susceptible de procurer :
Figure 1 est une vue schématique d'un dispositif de commande établi conformément à l'invention en position de foule formée.
Figures 2 à 6 illustrent les phases principales de fonctionnement du dispositif suivant l'invention y compris celles correspondant à une variante préférée.
Figure 7 est une vue semblable à celle de fig. 1, mais montrant le dispositif à la position de foule ouverte.
Figures 8 et 9 illustrent les positions des plateaux pour des foules respectivement nivelées et obliques.
Figures 10 à 12 correspondent à fig. 4 à 6 mais illustrent une variante.

On a représenté en fig. 1 un dispositif suivant l'invention à la position fermée de la foule. Ce dispositif comprend un harnais composé d'un certain nombre de lisses 1 dans les oeillets 1a de chacune desquelles passe un fil de chaîne 2. L'extrémité supérieure de chacune des lisses 1 est associée à une arcade 3, tandis que son extrémité inférieure est reliée au bâti par l'intermédiaire d'élastiques référencés 0 ou autres dispositifs analogues. Comme illustré sur la figure considérée les arcades comportent des parties verticales 3a et des parties horizontales 3b grâce à la présence de poulies de renvoi 4. L'extrémité de la partie horizontale 3b de chaque arcade est associée à une lame métallique 5 portant un sabot 6 et un crochet 7. L'extrémité de chaque lame opposée à celle qui est réunie à l'arcade est libre, mais elle est soutenue par un sommier perforé 8 dans lequel les lames coulissent librement. Chacune des lames passe encore dans un premier plateau 9 pourvu de barrettes 10 avec le dessous desquelles les lames sont en appui. Ces dernières traversent aussi librement des perforations 11 a d'un second plateau 11. Comme on l'expliquera mieux plus loin, le premier plateau 9 est utilisé pour lever les lisses 1, tandis que le second 11 est destiné à permettre leur abaissement. On observe que le premier plateau 9 comporte des tiges d'actionnement 12 guidées par des paliers 13 et qui sont articulées par l'une de leurs extrémités audit plateau, tandis que leur extrémité opposée est associée à une came 14 par l'intermédiaire d'un galet 15 circulant dans une rainure 14a de cette came. Cette dernière est agencée de manière qu'en tournant elle provoque un déplacement x vers la droite en fig. 1 du plateau 9.

De manière semblable le plateau 11 est associé à des tiges de manoeuvre 16 traversant des guidages 17 et dont une des extrémités est articulée au plateau considéré tandis que l'autre porte un galet 18 qui coopère avec une rainure 19a ménagée dans une came 19. La rotation de celle-ci provoque une translation y vers la gauche du plateau 11 pour des raisons qu'on expliquera mieux plus loin. De manière avantageuse et pour les raisons expliquées plus haut on choisit x = y.

On note que le sommier 8 supporte des électro- aimants 20 disposés à l'extrémité de supports rectiliges 21.

On s'arrange pour donner au départ à chaque lame une légère cambrure vers le haut de manière qu'elle appuie élastiquement contre la face inférieure de chaque barrette 10.

En fig. 1 on observe que la foule est fermée, c'est-à-dire que tous les oeillets la des lisses 1 se trouvent dans un même plan horizontal, les différents fils de chaîne 2 étant tous contenus dans ledit plan. Par suite du rappel élastique vers le bas des lisses les sabots 6 reposent contre la face de droite du second plateau 11 du fait qu'ils présentent une section transversale supérieure à celle des ouvertures 11a de ce plateau par lesquelles les lames 5 le traversent. Les crochets 7 sont alors disposés un peu à droite de la face biseautée 10a de chaque barrette 10.

Le fonctionnement découle des explications qui précèdent :
La mise sous tension d'un certain nombre des électroaimants 20 a lieu selon la sélection qui est obtenue soit à partir d'un papier perforé soit à partir d'une bande magnétique ou tout autre système. Comme on l'a représenté en fig. 2 les lames 5 qui correspondent aux électro-aimants 20 appelés sont déformées vers le bas de telle sorte que leur crochet 7 vient se disposer en dessous de la barrette 10 du plateau 9. Par contre les lames qui correspondent aux électro-aimants non alimentés restent en place. La rotation synchronisée des cames 14 et 19 provoque comme on l'a expliqué précédemment le déplacement des plateaux 9 et 11 respectivement vers la droite et vers la gauche. Il va de soi qu'alors les lisses correspondant aux lames appelées par les électro-aimants ne sont pas intéressées par le déplacement du plateau 9. Par contre la translation du plateau 11 assure le déplacement vers le bas de ces lisses du fait de l'influence des élastiques 0 car les sabots des lames 5 restent en contact avec celui-ci lors de la translation considérée. Au contraire les lames qui n'ont pas été appelées par les électro-aimants sont déplacées vers la droite par coopération des extrémités biseautées 10a des barrettes 10 avec les crochets 7. De manière à laisser le moins longtemps possible les électro- aimants sous tension l'alimentation est automatiquement coupée dès que le plateau 9 a commencé son déplacement vers la droite de sorte que lors de la cessation de l'alimentation, le crochet 7 ne soit pas pris par cette barrette mais vienne prendre appui contre sa face inférieure comme illustré en fig. 3.

En vue d'améliorer le fonctionnement général de l'ensemble on prévoit comme illustré en fig. 4 à 6 que toutes les lames 5 traversent une plaque 23 dans des trous oblongs 23a de celle-ci, leur hauteur étant nettement plus importante que le déplacement en hauteur des lames de leur position libre à celle en appui sur les électro-aimants 20. On a illustré en fig. 4 le rôle de la plaque 23. Juste avant l'instant où les électro-aimants sont alimentés on provoque sa descente par l'intermédiaire d'un mécanisme non représenté de telle sorte que l'arête supérieure des trous 23a agit sur toutes les lames pour les amener en contact avec les électro-aimants. Au moment de l'alimentation de certains de ceux-ci les lames correspondantes sont rendues solidaires des électro-aimants tandis que les autres sont simplement en appui sur eux. Puis la plaque 23 est remontée de manière que les lames non retenues par les électro- aimants reviennent à la position illustré en fig. 5. Grâce à la plaque 23 on peut ainsi réduire la puissance des électro-aimants qui n'ont plus à effectuer l'appel des lames mais seulement leur retenue. Ceci constitue en outre un important facteur de sécurité.

Par leurs mouvements inversés les deux plateaux 9 et 11 provoquent l'ouverture du pas selon la sélection établie comme illustré en fig. 7, en vue de permettre l'insertion de la trame. Ils reprennent ensuite leur position initiale représentée en fig. 1, le pas étant alors refermé. le cycle se renouvelle chaque fois avec la sélection définie correspondant aux dessins à obtenir sur le tissu. On observe qu'on a représenté la plaque 23 sur cette figure.

Les plateaux de lève 9 et de baisse 11 assurant le mouvement des lames élastiques peuvent être déplacés parallèlement à eux-mêmes comme illustré en fig. 8 en vue d'obtenir une foule nivelée ou bien ils peuvent se trouver à leur position extrême dans une position oblique comme illustré en fig. 9 ce qui entraîne l'obtention d'un foule oblique.

On peut également modifier la course des plateaux pour obtenir des variations de hauteur de foule par exemple en changeant les cames 14 et 19.

Sur les exemples illustrés ci-dessus les plateaux ont été prévus verticaux pour des raisons d'accessibilité car cette disposition permet à l'utilisateur de changer facilement une lame ou une arcade défectueuse sans avoir à démonter tout le harnais. Il va naturellement de soi que les plateaux en question pourraient être prévus horizontaux, cette position entraînant la suppression des poulies 4.

Comme indiqué au début des présentes, le dispositif pourrait être fractionné c'est-à-dire que les plateaux 9, 11, la plaque 23 et le sommier 8 seraient réalisés sous la forme de modules de faible largeur montés sur des glissières. On pourrait ainsi éliminer certains modules et la partie correspondante du harnais lorsque la densité des fils de chaîne est réduite.

Comme illustré en fig. 10 à 12, et en vue de diminuer le nombre des pièces en mouvement, on pourrait supprimer la plaque 23, illustrée en fig. 4 à 6, et provoquer l'appui des lames 5 contre les électro-aimants 20 par un moyen beaucoup plus simple. A cet effet, comme illustré en fig. 10 à 12, on fait comporter à chaque lame une saillie ou bosse 5a, qui vient buter contre la barrette correspondante 10 du premier plateau 9. De cette façon lorsque le plateau 11 est à sa position extrême (vers la droite dans les figures considérées) il amène la bosse 5a en contact avec la barrette 10 pour plaquer la lame contre l'électro-aimant 20, puisque ledit plateau entraîne le sabot 6 vers la droite.

Grâce à cette disposition, on peut obtenir des vitesses beaucoup plus importantes sans qu'aucune vibration ne soit engendrée.

On a ainsi réalisé un dispositif d'ouverture du pas des fils de chaîne d'un métier à tisser permettant l'obtention d'un tissu façonné à motifs très fins et qui comporte une remarquable fiabilité.

Il doit d'ailleurs être entendu que la description qui précède n'a été donnée qu'à titre d'exemple et qu'il est possible de remplacer les détails d'exécution décrits par tous autres équivalents à l'intérieur du cadre défini par les revendications.

## Revendications

1. Dispositif de commande des fils de chaîne d'un métier à tisser en vue d'opérer l'ouverture du pas par l'intermédiaire de lisses (1) à partir d'une information donnée par un papier perforé ou analogue du genre comprenant un mécanisme (20) de sélection de lames (5) associées aux lisses (1) qui sont rappelées élastiquement, dans lequel dispositif les lames (5) traversent un premier plateau (9) pourvu de barrettes (10) ainsi qu'un second plateau (11) muni de perforations (11a), ces lames (5) portant chacune un sabot (6) et un crochet (7), ledit sabot (6) venant en appui contre le plateau (11) de manière que la translation de celui-ci entraîne la descente des lisses (1), tandis que les barrettes (10) du premier plateau (9) saisissent les crochets (7) des lames sélectionnées, des moyens élastiques étant prévus pour faire échapper les crochets (7) des lames (1) non sélectionnées, caractérisé en ce que le premier plateau (9) qui porte toutes les barrettes (10) se déplace en sens opposé du second (11), la déformation des lames élastiques (5) entre le second plateau (11) et un sommier (8) qu'elles traversent aussi afin d'être maintenues entre ceux-ci provoquant l'échappement des crochets (7) des lames non sélectionnées par rapport aux barrettes (10) de manière que ces lames se déplacent avec le second plateau (11) grâce à l'appui élastique de leurs sabots (6) sur ledit plateau, tandis que l'absence de déformation des lames (5) entraîne la saisie de leurs crochets (7) par les barrettes (10) correspondantes, de sorte que respectivement les lisses (1) non sélectionnées s'abaissent et que les autres s'élèvent.

2. Dispositif suivant la revendication 1, caractérisé en ce que les moyens de faire échapper les crochets (7) des lames (5) non sélectionnées sont réalisés sous la forme d'électro-aimants (20) qui déforment les lames (5) de ces lisses (1).

3. Dispositif suivant la revendication 2, caractérisé en ce que les éléments (20) relâchent les lames (5) des lisses (1) non sélectionnées après le début du déplacement du premier plateau (9).

4. Dispositif suivant l'une quelconque des revendications 1 à 3, caractérisé en ce que les lames (5) sont guidées par un sommier perforé (8) auquel les électro-aimants (20) sont assemblés.

5. Dispositif suivant la revendication 4, caractérisé en ce qu'une plaque (23) que traversent les lames (5) est prévue à proximité des électro- aimants (20) en vue d'appliquer celles-ci sur ces derniers afin que lesdits électro-aimants n'aient à développer qu'une force réduite correspondant seulement à celle de maintien des lames (5).

6. Dispositif suivant la revendication 5, caractérisé en ce que le déplacement des plateaux (9, 11) s'effectue de manière non parallèle à leur position initiale afin de permettre la constitution d'une foule oblique.

7. Dispositif suivant la revendication 6, caractérisé en ce que les plateaux (9, 11) et la plaque (23) sont orientés verticalement, les lames (5) étant horizontales tandis que les arcades (3) sont en partie horizontale (3b), en partie verticale (3a) au moyen d'un renvoi approprié (4), leur partie verticale (3a) étant associée à une lisse (1).

8. Dispositif suivant l'une quelconque des revendications précédentes, caractérisé en ce qu'il se compose de modules placés côte-à-côte.

9. Dispositif suivant la revendication 4, caractérisé en ce que chaque lame (5) est pourvue d'une saillie (5a) qui, lors de la translation axiale de la lame (5), vient buter contre la barrette (10) correspondante du premier plateau (9) en vue d'appliquer cette lame (5) contre l'électro-aimant (20) afin qu'il n'ait à développer qu'une force réduite correspondant seulement à celle de maintien de la lame.

## Claims

1. A device for controlling the warp yarns in a loom in order to effect opening of the shed by way of heddles (1) on the basis of information from punched paper or the like, of the type comprising a mechanism (20) for selecting heald shafts (5) associated with the heddles (1) which are resiliently returned, in which device the heald shafts (5) traverse a first plate (9) provided with pins (10) and a second plate (11) with perforations (11 a), these heald shafts (5) each bearing a stop (6) and a hook (7), the stop (6) coming to bear on the plate (11) so that translation of the latter causes the heddles (1) to descend, while the pins (10) of the first plate (9) grip the hooks (7) of the heald shafts selected, resilient means being provided to cause the hooks (7) of the unselected heald shafts (1) to escape, characterised in that the first plate (9) which bears all the pins (10) moves in the opposite direction from the second (11), deformation of the resilient heald shafts (5) between the second plate (11) and a support (8) which they also traverse so that they are held between these members causing the hooks (7) of the unselected healt shafts to escape from the pins (10) so that these heald shafts move with the second plate (11) due to resilient bearing of their stops (6) on the said plate, whereas non-deformation of the heald shafts (5) causes their hooks (7) to be gripped by the corresponding pins (10), so that the unselected heddles (1) drop end the others rise respectively.

2. A device as claimed in claim 1, characterised in that the means for causing the hooks (7) of the unselected heald shafts (5) to escape are in the form of electromagnets (20) which deform the heald shafts (5) for these heddles (1).

3. A device as claimed in claim 2, characterised in that the elements (20) release the heald shafts (5) of the unselected heddles (1) after the first plate (9) begins to move.

4. A device as claimed in any of claims 1 to 3, characterised in that the heald shafts (5) are guided by a perforated support (8) on which the electromagnets (20) are mounted.

5. A device as claimed in claim 4, characterised in that a board (23) which is traversed by the heald shafts (5) is provided near the electromagnets (20) to apply the heald shafts to the electromagnets so that the force which the electromagnets need to exert is reduced to that required to retain the heald shafts (5).

6. A device as claimed in claim 5, characterised in that the motion of the plates (9, 11) is not parallel to their initial position and therefore an oblique shed can be formed.

7. A device as claimed in claim 6, characterised in that the plates (9, 11) and board (23) are vertically disposed, the heald shafts (5) being horizontal whereas the strings (3), owing to appropriate reversing means (4), are partly horizontal (3b) and partly vertical (3a), their vertical parts (3a) being associated with a heddle (1).

8. A device as claimed in any of the preceding claims, characterised in that it is made of modules arranged side by side.

9. A device as claimed in claim 4, characterised in that each hald shaft (5) is provided with a projection (5a) which, in the event of axial translation of the heald shaft (5), abuts on the corresponding pin (10) on the first plate (9) in order to apply this heald shaft (5) onto the electromagnet (20) so that the force which the latter needs to exert is reduced to that required to retain the heald shaft.

## Patentansprüche

1. Steuervorrichtung für die Kettfäden einer Webmaschine zum Öffnen des Faches mittels Litzen (1) aufgrund einer Information, die von einem Lochstreifen o. dgl. gegeben wird, welche Steuervorrichtung einen Mechanismus (20) zum Auswählen von mit den Litzen (1), die elastisch zurückgestellt werden, verbundenen Schäften (5) ⁻ aufweist, wobei in der Vorrichtung die Schäfte (5) eine erste platte (9) durchqueren, die mit Stegen (10) versehen ist, und eine zweite Platte (11), die mit Öffnungen (11a) versehen ist, wobei jeder dieser Schäfte (5) einen Schuh (6) und einen Haken (7) trägt und der genannte Schuh (6) sich gegen die Platte (11) so abstützt, daß seine Verschiebung ein Senken der Litzen (1) bewirkt, während die Stege (10) der ersten Platte (9) die haken (7) der gewählten Schäfte ergreifen, wobei elastische mittel vorgesehen sind, um die haken (7) der nicht ausgewählten Schäfte (1) freizugeben, dadurch gekennzeichnet, daß die erste Platte (9), die alle Stege (10) trägt, sich im entgegengesetzten Sinn zur zweiten (11) verschiebt, wobei die Verformung der elastischen Schäfte (5) zwischen der zweiten Platte (11) und einem Träger (8), den sie ebenfalls durchqueren, um zwischen ihnen gehalten zu werden, bewirkt, daß die Haken (7) der nicht ausgewählten Schäfte von den Stegen (7) freikommen, so daß sich diese Schäfte mit der zweiten Platte (11) aufgrund der elastischen Abstützung ihrer Schuhe (6) auf der genannten Platte verschieben, während dann, wenn sich die Schäfte (5) nicht verformen, beim Ineingriffkommen ihrer Haken (7) mit den entsprechenden Stegen (10) die nicht ausgewählten Litzen (1) sich absenken und die anderen sich anheben.

2. Vorrichtung nach Anspruch 1, dadurch gekennzeichnet, daß die Mittel, die das Freigeben der Haken (7) der nicht ausgewählten Schäfte (5) veranlassen, aus Elektromagneten (20) bestehen, die die Schäfte (5) dieser Litzen (1) verformen.

3. Vorrichtung nach Anspruch 2, dadurch gekennzeichnet, daß die Elemente (20) die Schäfte (5) der nicht ausgewählten Litzen (1) nach Beginn des Verschiebens der ersten Platte (9) freigeben.

4. Vorrichtung nach einem der Ansprüche 1 bis 3, dadurch gekennzeichnet, daß die Litzen (5) von einem durchbohrten Träger (8) geführt werden, an dem die Elektromagneten (20) angebracht sind.

5. Vorrichtung nach Anspruch 4, dadurch gekennzeichnet, daß eine Platte (23), die von den Schäften (5) durchquert wird, in der Nähe der Elektromagneten (20) vorgesehen ist, um die ersteren auf den letzteren zum Anliegen zu bringen, damit die Elektromagneten nur eine reduzierte Kraft erzeugen müssen, die nur derjenigen zum Halten der Schäfte (5) erforderlichen entspricht.

6. Vorrichtung nach Anspruch 5, dadurch gekennzeichnet, daß das Verschieben der Platten (9, 11) nicht parallel zu ihrer Ausgangslage geschieht, damit die Bildung eines schrägen Faches ermöglicht wird.

7. Vorrichtung nach Anspruch 6, dadurch gekennzeichnet, daß die Platten (9, 11) und die Platte (23) senkrecht angeordnet, sind, wobei die Schäfte (5) waagerecht sind, während die Hubelemente (3) mit Hilfe einer geeigneten Umlenkrolleneinrichtung (4) teilweise waagerecht (3b) und teilweise senkrecht (3a) liegen und ihr senkrechter Teil (3a) mit einer Litze (1) verbunden ist.

8. Vorrichtung nach einem der vorhergehenden Ansprüche, dadurch gekennzeichnet, daß sie aus nebeneinander angeordneten Moduln besteht.

9. Vorrichtung nach Anspruch 4, dadurch gekennzeichnet, daß jeder Schaft (5) mit einem Vorsprung (5a) versehen ist, der während der axialen Verschiebung des Schaftes (5) an dem entsprechenden Steg (10) der ersten Platte (9) zur Anlage kommt, um diesen Schaft (5) an den Elektromagneten (20) zu drücken, damit letzterer nur eine reduzierte kraft erzugen muß, die nur derjenigen zum halten des Schaftes erforderlichen entspricht.
